# EUROPÄISCHE PATENTANMELDUNG

(11) **EP 3 396 097 A1**
(43) Veröffentlichungstag der Anmeldung: **31.10.2018**
(21) Anmeldenummer: 17167693.5
(22) Anmeldetag: 24.04.2017
(51) Int. Cl.: E06B 3/54, E06B 3/58

(54) **ISOLIERVERGLASUNGSBEFESTIGUNG UND VERFAHREN ZUR BEFESTIGUNG**

(71) Anmelder: SFS Intec Holding AG, 9435 Heerbrugg (CH)
(72) Erfinder: Hoffmann, Götz, 9450 Altstätten (CH)

(57) **Zusammenfassung**

Eine Halterung für eine Isolierverglasung (11) in einem Profilrahmen (15) umfasst ein Basisteil (10) und ein Glashalteteil (40). Das Glashalteteil (40) ist über eine Nut-Feder-Verbindung mit dem Basisteil (10) verbunden und kann über eine Rastverbindung lösbar oder unlösbar verriegelt werden. Das Glashalteteil (40) verfügt im Wesentlichen über einen Anschlagkörper (42) einen Einschubkörper (46) der in eine Vertiefung des Basisteils (10) eingeschoben werden kann und dort über Rastprofile gesichert werden kann.

## Beschreibung

Die vorliegende Erfindung befasst sich mit einer Befestigung für Isolierverglasungen in Profilrahmen von Fenstern und Türen und ein Verfahren zur Befestigung unter Benutzung einer solchen Befestigung.

### HINTERGRUND

Mehrscheiben-Isolierglas, auch als Wärmedämmverglasung oder Isolierverglasung bezeichnet, ist ein aus mindestens zwei Glasscheiben zusammengesetztes Bauelement für Fenster und andere Verglasungen. Zwischen den Scheiben befindet sich ein Hohlraum, der luftdicht verschlossen ist und der Wärmedämmung dient. Solches Mehrscheiben-Isolierglas wird in spezialisierten Betrieben auf Mass gefertigt und fertig zur Integration an Fenster- und Türenbaufirmen geliefert. Diese Isolierverglasungen können, je nach Auslegung (Glasstärke, Isolationsabstände, 2- oder 3-fach Verglasung) eine Dicke von mehreren Zentimetern erreichen. Dies wiederum stellt eine Herausforderung dar für die Fenster- und Türenbaufirmen, weil vornehmlich aus Gründen der Fertigungskomplexität, Kosten und Handhabung natürlich die Montage solcher Isolierverglasungen einfach, aber sicher gestaltet werden muss.

### STAND DER TECHNIK

Es sind im Stand der Technik verschiedene Lösungen bekannt, wie Isolierverglasungen in Rahmenprofilen verankert werden können. Im einfachsten Fall wird eine Isolierverglasung in ein Rahmenprofil eingelegt und von einem Abdeckprofil, das auch Wetterschutz und Dekorationszwecke erfüllt, festgehalten. Das bedeutet aber, dass die Befestigung des Abdeckprofils sowohl das Eigengewicht der Verglasung wie auch die nicht unerheblichen Windlasten sowie die unvermeidlichen Fertigungstoleranzen kompensieren muss. Um unterschiedliche Isolierverglasungsstärken zu kompensieren, müssen dann konsequenterweise unterschiedliche Abdeckprofile vorgesehen werden.

Darum ist es im Stand der Technik bekannt und üblich, die Isolierverglasung im Hauptrahmen mittels separaten, universellen Befestigungselementen anzubringen, die danach mit einem Abdeckprofil verblendet werden. So ein Befestigungselement kann im einfachsten Fall ein Bauteil sein, das manuell an die Isolierverglasung angedrückt und danach in der Sollposition an den Hauptrahmen geschraubt wird.

Eine ausgefeiltere Lösung zeigt die DE 10 2010 060 672. Dort ist die Befestigung der Isolierverglasung dreiteilig ausgeführt, mit einem Halteteil, das mit dem Profil des Hauptrahmens verschraubbar ist, und einem Glasleistenhalter, welches einerseits über eine Stirnfläche zum Andrücken der Isolierverglasung verfügt und andererseits über ein Rastprofil, das in das korrespondierende Profil am Halteteils eingreifen kann. Als drittes Bauteil ist ein Keilelement (Sicherungskeil) vorgesehen, welches den Glasleistenhalters in seiner Position relativ zum Halteteil befestigt.

Dieses System hat den Nachteil, dass es dreiteilig ausgeführt ist und dass bei der Fixierung einer Isolierverglasung zunächst der Glasleistenhalter relativ zum Halteteil positioniert und hernach der Sicherungskeil zusätzlich eingefügt werden muss. Zudem muss das Halteteil logischerweise sowohl über Verbindungsflächen bzw. Elemente für das Rastprofil wie auch den Sicherungskeil verfügen, was die Komplexität des Halteteils erhöht.

Es ist daher die Aufgabe der Erfindung eine Befestigungslösung für eine Isolierverglasung in einem Profilrahmen vorzuschlagen, die mit wenigen diskreten Bauelementen auskommt, kostengünstig herzustellen und einfach zu montieren ist.

### BESCHREIBUNG DER ERFINDUNG

Diese Aufgabe wird durch eine im Grundsatz zweiteilige Halterung gelöst mit den Merkmalen des unabhängigen Anspruchs 1. Die Unteransprüche beschreiben weitere Varianten und Ausführungsbeispiele.

Die erfindungsgemässe Halterung für eine Isolierverglasung in einem Profilrahmen umfasst ein Basisteil 10 und ein Glashalteteil 40, wobei das Glashalteteil 40 über eine Nut-Feder-Verbindung mit dem Basisteil 10 verbunden und über eine Rastverbindung lösbar oder unlösbar verriegelt werden kann. Mit Nut-Feder Verbindung ist damit eine Verbindungsart gemeint, wie sie aus dem Holzbau bekannt ist. Dabei greift ein Federelement, das eine zungenartige Bauform aufweist in eine taschen- oder nutenförmige Vertiefung (Nut) ein und sichert dort die relative Lage der beiden Bauteile zueinander. Im Kontext der vorliegenden Erfindung könnte man auch von einem schubladenähnlichen Prinzip sprechen oder von einem Einschubelement, welches in eine Bauteilöffnung versenkt wird. Die Feder wird dabei von der Nut zumindest teilweise umschlossen sein.

Das Glashalteteil 40 verfügt weiterhin über einen Anschlagkörper 42 mit einer im wesentlichen ebenen Anlagefläche 44. Diese Anlagefläche dient im verbauten Zustand als Anschlagleiste für die Isolierverglasung. Der Anschlagkörper 42 kann eine einfache Quaderform aufweisen. Die Auflagefläche kann, bedarfsweise, an der Oberfläche eine elastische und/oder rutschhemmende Beschichtung oder Bearbeitung aufweisen.

Als weiteres wichtiges Bauteil verfügt das Glashalteteil 40 ferner über einen Einschubkörper 46 mit einer im Wesentlichen flachen, plattenförmigen Grundform 47. Wie aus der oben geschilderten Funktionalität einer Nut-Feder-Verbindung abgeleitet, entspricht der Einschubkörper der Feder. Geometrisch ist eine flache, plattenförmige Auslegung daher vorteilhaft, um ein definiertes, aber dennoch leichtgängiges Einschieben zu ermöglich.

In einer weiteren Variante verfügt der besagte Einschubkörper 46 über zwei parallel zur Einschubrichtung E, an der Aussenkante angeordnete Federelemente 52, 53. Diese Federelemente detaillieren das eingangs erwähnte Merkmal " über eine Rastverbindung lösbar oder unlösbar verriegelt" Diese seitlich aussen angeordneten Federelemente entsprechen also einer elastischen Seite des Einschubkörpers. Die Federelemente erfüllen damit eine Doppelfunktion: Zum einen verhindern sie bei unpräzisem Einführen der Feder in die Nut ein Verklemmen und zum anderen ermöglichen die Federn die Verriegelung von Glashalteteil 40 und Basisteil 10. Diese Verriegelung wird dadurch ermöglicht, dass jedes Federelement 52, 53 an seiner Aussenkante über Rastprofile 48, 49 verfügt. Mit Einschubrichtung E ist die bei der ordnungsgemässen Montage vorgesehene Arbeitsrichtung beim Zusammenführen von Basisteil 10 und Glashalteteil 40 gemeint.

Diese Rastprofile können denen aus dem Stand der Technik entsprechen, z.B. als lineares Sägezahnprofil mit gleichen bzw. ungleichen Flankenwinkel pro Zahn. Auch wellenförmige Profile oder punktförmige Noppen / Senken Kombinationen sind möglich und im Sinne dieser Verbindung als Rastprofil verstanden.

Um im angesprochenen Kontext der Nut / Feder Verbindung im Basisteil 10 eine Aufnahme für den Einschubkörper 46 zu erlauben, umfasst das Basisteil 10 ein Grundelement 12 mit einer Vertiefung 14, die ausgelegt ist zur Aufnahme des Einschubkörpers 46. Mit Vertiefung 14 ist dabei jede Aussparung, Nische, Nut, Tasche oder funktionell ähnliche Struktur gemeint, die es erlaubt, den Einschubkörper 46 so in die Vertiefung 14 einzubringen bzw. einzuführen, dass der Einschubkörper in mindestens einem Bereich vom Basisteil 10 zumindest teilweise umschlossen ist.

Vorteilhafterweise wird die die Vertiefung über in Einschubrichtung E seitliche Begrenzungen 16, 17 verfügen mit Rastprofilen 18, 19, die zu den Rastprofilen 48, 49 des Glashalteteils 40 komplementär sind. Mit komplementär ist damit gemeint, dass sie zur Erfüllung des funktionellen Zwecks so ausgelegt sind, dass sie eine lösbare / unlösbare Verbindung zulassen. Sie können gleichartig ausgelegt sein (gleichwinklige Sägezahnkämme, Wellenprofile) oder ungleichartig wie ein Noppe / Senke Kombination.

Ferner ist erfindungsgemäss bevorzugt am Basisteil 10 mindestens eine Schnittstelle 22, 23, 24 vorhanden, über die das Basisteil 10 mit einem Profilrahmen/Rahmenprofil verbindbar ist. Mit Schnittstellen sind dabei generell Anknüpfungs- oder Ankopplungspunkte gemeint, mit deren Hilfe das Basisteil am Profilrahmen kraft- und/oder formschlüssig (mit-)verankert werden kann. Dies können Einklips-Systeme sein, z.B. ein Einklinkelement 22, das in eine Profilnut des Profilrahmens selbstverriegelnd eingreift. Zusätzlich bzw. alternativ kann ein Klammerelement 23 ein federndes Umgreifen eines Teil des Profilrahmens ermöglichen bzw. unterstützen oder ein Verankerungspunkt 24 vorgesehen sein für einen Befestiger wie einen Nagel oder eine Schraube. Ein solcher Verankerungspunkt 24 wäre z.B. eine Öffnung (Bohrung, Durchgangsbohrung) für eine Schraube oder eine Markierung für einen Nagel, Bolzen oder Niet.

Als weitere Ausbildungsvariante können am Basisteil 10 Elemente 26, 27 vorgesehen werden, an denen ein Abdeckprofil oder ein dekoratives Element angebracht werden können. Die erfindungsgemässe Halterung verfolgt einen rein technischen Zweck und ist nicht darauf ausgelegt, einen ansprechenden optischen Abschluss des Befestigungsprofils zu bilden. Daher ist es vorteilhaft, am Basisteil 10 Verbindungselemente vorzusehen, die auf einfache Weise das Verblenden der Halterung erlauben. Diese Elemente 26, 27 können Rastpunkte, Clips, Klemmvorrichtungen, Aufhänger oder Klebepunkte sein.

Ein erfindungsgemässe Verwendung einer Halterung lässt sich beschreiben als Verfahren zur Befestigung einer Isolierverglasung in einem Profilrahmen mittels einer o.a. mit den folgenden Schritten:
- Anbringen mindestens eines Basisteils 10 an einem Profilrahmen über mindestens eine Schnittstelle 22, 23, 24 am Basisteil. Wie oben geschildert, kann dies ein Einrasten in den Rahmen, Verschrauben oder auch ein Verkleben bedeuten.
- Einlegen der Isolierverglasung in den Profilrahmen angrenzend an eine Auflagefläche 28 des Basisteils 10. Mit angrenzend kann dabei Berühren / Aufliegen gemeint sein wie auch ein Luftspalt zwischen dem Isolierglaselement und dem Basisteil.
- Einschieben eines Glashalteteils 40 mit seinem Einschubkörper 46 in die Vertiefung 14 in Einschubrichtung E - im Sinne des Nut-Feder-Verankerungsprinzips.
- Andrücken der Anlagefläche 44 des Anschlagkörpers 42 an das Isolierglaselement, um das Isolierglaselement im Profilrahmen zu zentrieren / fixieren;
- bis zum Einrasten der Rastprofile 48, 49 in die korrespondierenden Rastprofile 18, 19 des Basisteils, wodurch die Position des Glashalteteils 40 relativ zum Basisteil 10 fixiert wird. Damit ist die Fixierung festgelegt.

Durch die federnden Elemente 52, 53 kann die Verbindung auch lösbar gestaltet werden. Wenn durch Zurückbiegen der Federelemente 52, 53 die Rastelemente 48, 49, 18, 19 voneinander getrennt werden, lässt sich das Glashalteteil 40 wieder aus der Nut (Vertiefung 14) entfernen. Dies kann von Vorteil sein bei der Nachjustage, Korrektur oder Reparatur (Austausch) von Isolierverglasungen in Profilrahmen.

Eine Halterung gemäss der Erfindung ist so dimensioniert, dass sie pro Profilrahmen mehrfach vorgesehen werden kann, um situationsgerecht so viele Verankerungspunkte vorzusehen wie nötig. Diese Zahl wird bestimmt durch Bauvorschriften, die Fenster/Türengrösse, Dicke des Isolierglasverbundes, Gewicht und spezifischen Windlastanforderungen. Ein erfindungsgemässes Basisteil kann z.B. eine Grösse von 40mm x 60mm x 10mm haben. Diese Werte sind nur als Orientierung und nicht als Limitierung zu verstehen.

Bevorzugt werden die beschriebenen Bauteile der Halterung, Basisteil 10 und Glashalteteil 40 aus Kunststoff im Spritzgiessverfahren gefertigt. Dazu können die bekannten Thermoplaste und ähnliche Kunststoffe mit und ohne Zuschlagstoffe (Farben, Fasern, etc) eingesetzt werden.

### BESCHREIBUNG DER FIGUREN

Die Erfindung wird nun mit Bezug auf die begleitenden Zeichnungen anhand bevorzugter Ausführungsformen beispielhaft erläutert.
- Figur 1: zeigt eine perspektivische Sicht auf ein Glashalteteil 40 einer erfindungsgemässen Halterung.
- Figur 2: zeigt eine Draufsicht auf ein Glashalteteil 40
- Figur 3: zeigt eine perspektivische Sicht auf ein Basisteil 10 einer erfindungsgemässen Halterung.
- Figur 4: zeigt eine Draufsicht auf ein Basisteil 10
- Figur 5: zeigt eine Seitenansicht des Basisteils 10
- Figur 6: zeigt eine erfindungsgemässe Halterung im verbauten Zustand

Figur 1 zeigt eine Glashalteteil 40 im unverbauten Zustand. Die im Bild "oben" gezeigten Bauteile weisen im verbauten Zustand vom Profilrahmen (hier nicht gezeigt) weg, der Einschubkörper 46 ist das im Wesentlichen flache, im Aussenumriss plattenförmige Bauteil (47, Figur 2). An der Seite des Einschubkörpers 46, in Einschubrichtung E betrachtet, sind die Federelemente 52, 53 mit den in der Zeichenebene aussenliegenden Rastprofilen 48, 49 zu erkennen. Der auf dem Einschubkörper 46 gezeigte, balkenförmige Anschlagkörper 42 dient mit seiner Anlagefläche 44 als Halteelement für ein Isolierglaselement.

Figur 2 lässt in der Draufsicht speziell erkennen, wie die beiden Federelemente mit Rastelementen die Feder der oben beschriebenen Nut-Feder-Verbindung bilden.

Figur 3 zeigt das technische Gegenstück zum Glashalteteil 40, nämlich das Basisteil 10. Basisteil auch deswegen, weil es durch Befestigen an einem hier nicht gezeigten Profilrahmen 15 als Basis der Verbindung zwischen Rahmen und Isolierverglasung dient. Das Grundelement 12 ist ein im wesentlicher flacher Körper mit einer oberen Auflagefläche oder Oberfläche 28, die im verbauten Zustand dem Isolierglaselement zugewandt ist. Merkmal 24 bezeichnet eine Bohrloch für eine Schraube, mit der das Basisteil am Rahmenprofil befestigt werden kann. Andere mögliche Schnittstellen oder Befestigungspunkte zwischen Rahmen und Basisteil 10 sind das Einklinkelement 22 bzw. das Klammerelement 23 (verdeckt), deren Funktion oben bereits erläutert wurde. Im verbauten Zustand gezeigt sind sie in Figur 6. Merkmale 26 und 27 sind Elemente, Verbindungspunkte für ein optionales Abdeckprofil 56 (nur in Fig. 6 gezeigt). Der Pfeil E bezeichnet die Einschubrichtung für das Glashalteteil 40 (Fig. 1, 2), dessen Einschubkörper 46 in die Vertiefung 14 eingesetzt (eingeschoben) werden kann. Die Draufsicht in Figur 4 zeigt ferner die seitlichen Begrenzungen 16, 17 der Vertiefung 14 sowie die daran angeordneten Rastprofile 18, 19.

Figur 5 zeigt in einer Seitenansicht vor allem die als Schnittstellen bezeichneten, möglichen Verbindungselemente 22, 23, 24 die der Befestigung des Basisteils 10 am Profilrahmen 15 dienen. Diese Situation ist in Figur 6 als Schnitt durch ein montiertes Isolierglaselement 11 in einem Profilrahmen 15 gezeigt. In grau hinterlegt ist das Basisteil 10 dargestellt, vom eingeschobenen Glashalteteil 40 ist nur der Anschlagkörper 42 im Schnitt noch erkennbar.

Figur 6 zeigt eine Montagesituation: Das Basisteil 10 ist mit seinem Einklinkelement 22 in eine Profilnut 20 eingehängt und umgreift zudem mit seinem Klammerelement 23 einen Teil des Profilrahmens 15. Ein dekoratives Abschlusselement bzw. Abdeckprofil 56 ist einerseits am Element 26 eingehängt, stützt sich am Klammerelement 23 ab und dichtet über eine Dichtung 59 gleichzeitig das Glaselement gegenüber der Umgebung ab. Der Anschlagkörper 42 drückt die Isolierverglasung 11 gegen eine weitere Dichtung 58, die wiederum den Zwischenraum zwischen dem Glas und dem Profilrahmen 15 füllt. In Figur 6 ist zwischen Isolierverglasung 11 und der Oberfläche 28 ein Luftspalt gezeigt. Dieser kann, muss aber nicht vorhanden sein, die Isolierverglasung 11 kann auch direkt auf dem Basisteil 10 aufliegen oder durch Justageelemente (Glastragklotz) zusätzlich geführt werden.

Die hier gezeigte konkrete Ausführung ist eine besonders bevorzugte Form. Die Zeichnungen seien jedoch nicht limitierend verstanden, sondern dienen der Verdeutlichung einer realistischen Ausführungsform.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein. Eine nicht-explizite Darstellung einer Kombination von Merkmalen bedeutet nicht, dass eine solche Kombination nicht sinnvoll oder nicht möglich ist.

### BEZUGSZEICHENLISTE

- 10: Basisteil
- 11: Isolierglaselement
- 12: Grundelement
- 14: Vertiefung
- 15: Profilrahmen
- 16, 17: Begrenzung, seitliche Begrenzung
- 18, 19: Rastprofile
- 20: Profilnut
- 22: Schnittstelle, Einklinkelement
- 23: Schnittstelle, Klammerelement
- 24: Schnittstelle, Verankerungspunkt
- 26, 27: Elemente für Abdeckprofil oder dekoratives Element 56
- 28: Oberfläche, Auflagefläche für Isolierglaselement

- 40: Glashalteteil
- 42: Anschlagkörper
- 44: Anlagefläche
- 46: Einschubkörper
- 47: im Wesentlichen flachen, plattenförmigen Grundform
- 48,49: Rastprofile
- 52,53: Federelemente
- 56: Abdeckprofil, dekoratives Element
- 58,59: Dichtung(en)

- E: Einschubrichtung (E)

## Patentansprüche

1. Halterung für eine Isolierverglasung (11) in einem Profilrahmen (15) umfassend ein Basisteil (10) und ein Glashalteteil (40), **dadurch gekennzeichnet, dass** das Glashalteteil (40) über eine Nut-Feder-Verbindung mit dem Basisteil (10) verbunden und über eine Rastverbindung lösbar oder unlösbar verriegelt werden kann.

2. Halterung nach Anspruch 1, **dadurch gekennzeichnet, dass** das Glashalteteil (40) über einen Anschlagkörper (42) verfügt mit einer im wesentlichen ebenen Anlagefläche (44).

3. Halterung nach Anspruch 1-2, **dadurch gekennzeichnet, dass** das Glashalteteil (40) ferner über einen Einschubkörper (46) verfügt mit einer im Wesentlichen flachen, plattenförmigen Grundform (47).

4. Halterung nach Anspruch 3, **dadurch gekennzeichnet, dass** das der Einschubkörper (46) über zwei parallel zur Einschubrichtung (E), an der Aussenkante angeordnete Federelemente (52, 53) verfügt.

5. Halterung nach Anspruch 4, **dadurch gekennzeichnet, dass** jedes Federelement (52, 53) an seiner Aussenkante über Rastprofile (48, 49) verfügt.

6. Halterung nach Anspruch 3 bis 5, **dadurch gekennzeichnet, dass** das Basisteil (10) ein Grundelement (12) umfasst mit einer Vertiefung (14), die ausgelegt ist zur Aufnahme des Einschubkörpers (46).

7. Halterung nach Anspruch 3 bis 6, **dadurch gekennzeichnet, dass** die Vertiefung (14) über in Einschubrichtung seitliche Begrenzungen (16, 17) verfügt mit Rastprofilen (18, 19), die zu den Rastprofilen (48, 49) des Glashalteteils (40) komplementär sind.

8. Halterung nach Anspruch 3 bis 7, **dadurch gekennzeichnet, dass** das Basisteil (10) über mindestens eine Schnittstelle (22, 23, 24) verfügt, über die das Basisteil (10) mit einem Profilrahmen verbindbar ist.

9. Halterung nach Anspruch 3 bis 8, **dadurch gekennzeichnet, dass** die Schnittstelle (22, 23, 24) als Einklinkelement (22) in eine Nut oder Vertiefung des Profilrahmens ausgelegt ist bzw. als Klammerelement (23) zum federnden Umgreifen eines Teil des Profilrahmens bzw. als Verankerungspunkt (24) für einen Befestiger wie einen Nagel oder eine Schraube.

10. Halterung nach Anspruch 3 bis 9, **dadurch gekennzeichnet, dass** das Basisteil (10) Elemente (26, 27) aufweist, an denen ein Abdeckprofil oder ein dekorative Element angebracht werden können.

11. Halterung nach Anspruch 3 bis 10, **dadurch gekennzeichnet, dass** das die Elemente (26, 27) Rastpunkte, Clips, Klemmvorrichtungen, Aufhänger oder Klebepunkte sein sind.

12. Verfahren zur Befestigung einer Isolierverglasung in einem Profilrahmen mittels einer Halterung nach Anspruch 1-11, mit den folgenden Schritten:
- Anbringen mindestens eines Basisteils (10) an einem Profilrahmen über mindestens eine Schnittstelle (22, 23, 24) am Basisteil
- Einlegen der Isolierverglasung in den Profilrahmen angrenzend an eine Auflagefläche (28) des Basisteils (10)
- Einschieben eines Glashalteteils (40) mit seinem Einschubkörper (46) in die Vertiefung (14) in Einschubrichtung (E)
- Andrücken der Anlagefläche (44) des Anschlagkörpers (42) an das Isolierglaselement,
- bis zum Einrasten der Rastprofile (48, 49) in die korrespondierenden Rastprofile (18, 19) des Basisteils, wodurch die Position des Glashalteteils (40) relativ zum Basisteil (10) fixiert wird.
